# EUROPÄISCHE PATENTSCHRIFT

(11) **EP 0 091 994 B1**
(45) Veröffentlichungstag und Bekanntmachung des Hinweises auf die Patenterteilung: **04.03.1987**
(21) Anmeldenummer: 82111467.5
(22) Anmeldetag: 10.12.1982
(51) Int. Cl.: F04C 29/10, F04B 49/02

(54) **Einrichtung zur Erzeugung von Druckgas**
Apparatus for generating gas under pressure
Dispositif de production de gaz sous pression

(30) Priorität: 21.04.1982 DE 3214713
(43) Veröffentlichungstag der Anmeldung: 26.10.1983
(73) Patentinhaber: WABCO Vermögensverwaltungs-GmbH, D-30432 Hannover (DE)
(72) Erfinder: Heger, Werner, D-3160 Lehrte (DE); Gelse, Hans-Dieter, D-3050 Wunstorf (DE); Kramer, Manfred, D-3013 Barsinghausen (DE)
(74) Vertreter: Schrödter, Manfred, Dipl.-Ing.

## Beschreibung

Die Erfindung betrifft eine Einrichtung zur Erzeugung von Druckgas, insbesondere für eine Druckluft-Bremsanlage, gemäß dem Oberbegriff des Anspruchs 1.

Eine derartige Einrichtung ist im Zusammenhang mit einer Druckluft-Bremsanlage in der nicht vorveröffentlichten deutschen Patentanmeldung DE-A-3136 948 beschrieben. Bei dieser Einrichtung wird eine vom Druck des Vorratsbehälters beaufschlagbare Druckregeleinrichtung (bekannt unter der Bezeichnung « Governor •) u. a. dazu benutzt, um die Förderphase des Luftpressers in eine Leerlaufphase umzuschalten. Die zwischen dem Vorratsbehälter und dem Ansaugteil des Verdichters geschaltete Druckregelventileinrichtung schaltet beim Übersteigen eines bestimmten Behälterdruckes in der Weise um, daß ein im Zylinderkopf des Verdichters angeordneter Schaltkolben mit Druckluft beaufschlagt wird und die dadurch ausgelöste Hubbewegung des Schaltkolbens mittels eines Kolbenstößels das Saugventil des Verdichters aufstößt. Infolge dieser zwischen dem Saugraum und dem Verdichtungsraum des Verdichters geschaffenen Verbindung fördert dieser keine Druckluft in der Leerlaufphase, bis bei einem bestimmten Abfall des Behälterdruckes die Druckregelventileinrichtung zurückschaltet und der Schaltkolben durch Wegfall der Druckluftbeaufschlagung in seine Ausgangsstellung zurückkehrt, so daß das Saugventil in der Förderphase seine normale Funktion wieder ausüben kann.

Es ist bekannt, daß bei Verdichtern die Verwendung von Lamellenventilen für die Saugventile vorteilhafter ist als die ebenfalls gehandhabte Verwendung von Tellerventilen, da bei gleichem Ventiltotraumvolumen die Lamellenventile einen größeren Einströmquerschnitt freigeben als die Tellerventile. Die Vorteile eines größeren Einströmquerschnittes sind u. a. geringere Ansaugverluste und ein günstiger Liefergrad des Verdichters.

Die Verwendung von Saugventilen in der vorteilhaften Lamellenbauweise ist völlig problemlos, wenn der Verdichter in einer Einrichtung angeordnet ist, deren Druckregelung mittels einer Ventileinrichtung erfolgt, bei welcher in bekannter Weise ein eine bestimmte Druckhöhe übersteigender Druck in die Atmosphäre abgeblasen wird, d. h. der Verdichter fördert in der Leerlaufphase weiterhin Druckluft, so daß das Saugventil seine normale Funktion während dieser Phase beibehält.

Ein beim Saugvorgang des Verdichters sich öffnendes Lamellenventil ragt mit seiner Lamelle in den Kompressionsraum und wird beim Verdichtungsvorgang wieder aus dem Verdichtungsraum bzw. aus dem Kolbenhubbereich des Kolbens heraus auf seinen Ventilsitz in Schließstellung gedrückt.

Bei der normalen Förderphase und bei einer Leerlaufphase des Verdichters, bei welcher der überschüssige Druck in die Atmosphäre entlüftet wird, gibt es hier keine Probleme. Bei einer Druckregelung mittels « Governor • , bei welcher während der Leerlaufphase das Saugventil offengehalten wird, müßten Maßnahmen getroffen werden, die verhindern, daß der sic4 aufwärts bewegende Kolben gegen die in den Verdichtungsraum ragende Ventillamelle stößt, d. h. der Raum oberhalb des Kolbens müßte in dessen oberster Hubstellung eine entsprechende größere Höhe aufweisen. Die Folgen hiervon wären eine erhebliche Verschlechterung des Liefergrades, eine verlängerte Bauweise des Verdichters und längere Auffüllzeiten der Einrichtung. Man nimmt aus diesem Grunde das kleinere Übel in Kauf und legt die Saugventile als Tellerventile aus.

Der Erfindung liegt deshalb die Aufgabe zugrunde, eine Einrichtung der eingangs genannten Art zu schaffen, bei der trotz Druckregelung mittels eines « Governors » das Saugventil des Verdichters als Lamellenventil ausgelegt werden kann.

Diese Aufgabe wird durch die im Patentanspruch 1 angegebene Erfindung gelöst.

Bei der erfindungsgemäßen Einrichtung wird in vorteilhafter Weise durch eine während der Leerlaufphase geschaffene Verbindung zwischen dem Saugraum und dem Verdichtungsraum, die außerhalb des Kolbenbereiches liegt, die Verwendung eines Saugventils in Lamellenbauweise ermöglicht, da die Ventillamelle in der Leerlaufphase dieselben Öffnungs- und Schließbewegungen machen kann, wie in der Förderphase. Durch das zusätzliche Ventil der Leerlauf-Ventileinrichtung wird außerdem der Füllungsgrad des Verdichters verbessert.

Vorteilhafte Weiterbildungen und Ausgestaltungen der Erfindung sind in den Unteransprüchen zu entnehmen.

Die Erfindung wird nachfolgend anhand von Ausführungsbeispielen, die in der Zeichnung dargestellt sind, näher erläutert.

Es zeigen :
Figur 1 eine Druckluft-Erzeugeranlage mit Governor-Druckregelung und einer Leerlauf-Ventileinrichtung des Verdichters, dessen Leerlauf- Ventil in einer Ausnehmung des Verdichtungsraumes außerhalb der Zylinderbohrung liegt,
Figur 2 eine Teildarstellung eines Verdichters gemäß Fig. 1, jedoch mit einem Leerlauf-Ventil in Tellerbauweise und
Figur 3 eine Teildarstellung des Verdichters gemäß Fig. 2, dessen Leerlauf-Ventil jedoch in einer Ausnehmung des Verdichtungsraumes innerhalb der Zylinderbohrung liegt.

Die Einrichtung zur Erzeugung von Druckluft gemäß Fig. 1 besteht aus einem im Schnitt dargestellten Verdichter, einem Vorratsbehälter 8 und einer aus einem symbolisch dargestellten Governor bestehenden Druckregeleinrichtung 9.

Das Schnittbild des Verdichters zeigt den Teil eines Zylinders 16 mit einem Verdichtungsraum 1, einen Zylinderkopf 10 mit einem Saugraum 2 und einem Druckraum 4 und einer zwischen dem Zylinder 16 und dem Zylinderkopf 10 angeordneten Ventilplatte 17. Die Ventilplatte 17 trägt ein den Saugraum 2 und den Verdichtungsraum 1 verbindendes Lamellen-Saugventil 3 sowie ein den Verdichtungsraum 1 und den Druckraum 4 verbindendes Druckventil. Ein Druckluft-Ausgang 5 des Zylinderkopfes 10 stellt eine Verbindung zwischen dem Druckraum 4 und dem Vorratsbehälter 8 über eine Leitung 7 her.

Die Ventilplatte 17 trägt ein weiteres den Saugraum 2 und den Verdichtungsraum 1 verbindendes Lamellen-Ventil, welches als Leerlauf- Ventil 12 Teil einer Leerlauf-Ventileinrichtung 11, 12 ist. Die Lage des Leerlauf-Ventils 12 befindet sich außerhalb des von der Bohrung des Zylinders 16 gebildeten zylindrischen Verdichtungsraumes 1, wobei eine Ausnehmung 15 des Zylinders 16 mit dem Verdichtungsraum 1 verbunden ist. Zu der Leerlauf-Ventileinrichtung 11, 12 gehört ein Leerlauf-Schaltkolben 11 mit einem Stößel 11a zur Betätigung des Leerlauf-Ventils 12 in derselben Öffnungsrichtung wie das Saugventil 3. Der Leerlauf-Schaltkolben 11 ist mit Druckluft beaufschlagbar. Zu diesem Zweck besteht eine Verbindung mit der vom Vorratsbehälterdruck gesteuerten Druckregeleinrichtung 9 über eine Leitung 13 und einen Druckluft-Eingang 14 des Zylinderkopfes 10. Die Druckregeleinrichtung 9 kann auch in dem Zylinderkopf 10 integriert sein. Die Spannung einer Feder 11b beaufschlagt den Leerlauf-Schaltkolben 11 in Schließrichtung des Leerlauf-Ventils 12.

Gemäß Fig. 2 besteht das Leerlauf-Ventil aus einem Tellerventil 18, dessen Teller in Ventilschließrichtung durch die Spannung einer Feder 18a beaufschlagt wird. Die Bezifferung der mit Fig. 1 übereinstimmenden Bauteile in Fig. 2 erfolgt mit denselben Zahlen wie in Fig. 1. Auf die schematische Darstellung des mit dem Verdichter über die Anschlüsse verbundenen Bauelementes wurde sowohl in Fig. 2 als auch in Fig. 3 verzichtet.

Ein weiteres Ausführungsbeispiel zeigt die Fig. 3, bei welcher sich das Leerlauf-Ventil 19 als Lamellenventil ausgebildet in einer Ausnehmung 20 der Ventilplatte 21 innerhalb des von der Bohrung des Zylinders 21 gebildeten zylindrischen Verdichtungsraumes befindet. Das Saugventil erscheint auf dieser Schnittzeichnung nicht. Auf die Bezifferung der aus Fig.1 und 2 bekannten Bauteile wurde in Fig. verzichtet.

Das Leerlaufventil kann in Ausnehmungen sowohl im Zylindergehäuse als auch in der das Saug- und Druckventil tragenden Ventilplatte angeordnet sein. Die Feder 18a gemäß Fig. 2 kann in vorteilhafter

Weise derart ausgelegt werden, daß während der Förderphase des Verdichters das Ventil 18 nicht oder nur teilweise öffnet, was eine Verbesserung der Lebensdauer des Ventils bedeuten kann.

Nachfolgend wird anhand der Fig. 1 die Funktion kurz beschrieben. Dabei wird die Funktion eines Verdichters als bekannt vorausgesetzt.

Nach Erreichen eines bestimmten vom Luftpresser geförderten Druckes in dem Vorratsbehälter 8 schaltet der bis dahin in Sperrstellung befindliche « Governor um und Druckluft strömt aus dem Vorratsbehälter 8 über die Leitung 13 und den Eingang 14 auf den Leerlauf-Schaltkolben 11. Die dadurch ausgelöste Hubbewegung des Leerlauf-Schaltkolbens 11 stößt mit dem Stößel 11 a das Leerlauf-Ventil 12 auf, und zwar so lange, bis bei einem bestimmten Druckabfall im Vorratsbehälter 8 der « Governor » wieder zurückschaltet und der nunmehr druckentlastete Leerlauf-Schaltkolben 11 mit Hilfe der Spannung der Feder 111b in seine Anfangslage zurückkehrt.

Das somit entlastete Leerlauf-Ventil 12 kehrt ebenfalls bei einem Verdichtungshub des Verdichterkolbens in seine Ventilschließstellung zurück. Während der Offenstellung des Leerlauf-Ventils 12 findet ein ungehinderter Luftaustausch zwischen dem Verdichtungsraum 1 und dem Saugraum 2 statt, d. h. es wird keine Druckluft über das Druckventil 6 und den Druckraum 4 in den Vorratsbehälter 8 gefördert.

## Patentansprüche

1. Einrichtung zur Erzeugung von Druckgas, insbesondere für eine Druckluft-Bremsanlage, die folgende Merkmale umfaßt :
a) es ist ein Hubkolbenverdichter mit einem Verdichtungsraum (1), einem Saugraum (2) und einem Druckraum (4) vorgesehen, wobei der Verdichtungsraum (1) mit dem Saugraum (2) über ein Saugventil (3) und mit dem Druckraum (4) über ein Druckventil (6) verbindbar ist ;
b) der Druckraum (4) weist einen Druckgas-Ausgang (5) auf ;
c) der Druckgas-Ausgang (5) ist über eine Druckleitung (7) mit einem insbesondere als Vorratsbehälter (8) ausgebildeten Verbraucher verbunden ;
d) es ist eine zwischen dem Verbraucher (8) und der Saugkammer (2) geschaltete Druckregelventileinrichtung (9) vorgesehen, die bei Erreichen eines vorgegebenen Druckes in der Verbraucheranlage (8) den Verdichter von einer Förderphase in eine Leerlaufphase umschaltet ;
e) es sind Mittel vorgesehen, die beim Umschalten der Druckregelventileinrichtung (9) in die Leerlaufphase eine während der Leerlaufphase ständig offene Verbindung zwischen dem Verdichtungsraum (1) und dem Saugraum (2) des Luftpressers herstellen und die beim Wiedereinschalten der Druckregelventileinrichtung (9) in die Förderphase diese Verbindung wieder schließen, gekennzeichnet durch folgende Merkmale :
f) das zwischen dem Saugraum (2) und dem Verdichtungsraum (1) angeordnete Saugventil (3) besteht aus einer während der Saugphase des Luftpressers in den Verdichtungsraum (1) sich öffnenden Ventillamelle ;
g) die Mittel zur Herstellung einer während der Leerlaufphase ständig offenen Verbindung zwischen dem Verdichtungsraum (1) und dem Saugraum (2) bestehen aus einer vom Saugventil (3) unabhängigen und vom Druck der Druckregelventileinrichtung (9) beaufschlagbaren Leerlauf-Ventileinrichtung (11, 12) ;
h) die Leerlauf-Ventileinrichtung (11, 12) ist so angeordnet, daß sie nicht in den vom Kolben des Verdichters überfahrenden Bereich ragt.

2. Einrichtung nach Anspruch 1, gekennzeichnet durch folgende Merkmale :
a) die Leerlauf-Ventileinrichtung (11, 12) besteht aus einem im Zylinderkopf (10) des Luftpressers angeordneten Leerlauf-Schaltkolben (11) und einem von diesem Schaltkolben (11) betätigbaren, zwischen dem Saugraum (2) und dem Verdichtungsraum (1) angeordneten Leerlauf-Ventil (12) ;
b) der Leerlauf-Schaltkolben (11) ist während der Leerlaufphase über die Druckregelventileinrichtung (9) mit dem Druck der Verbraucheranlage (8) beaufschlagbar, wobei die dadurch verursachte Hubbewegung das Leerlauf- Ventil (12) öffnet.

3. Einrichtung nach Anspruch 1 oder 2, gekennzeichnet durch folgendes Merkmal : Die Druckregelventileinrichtung (9) ist im Zylinderkopf (10) integriert.

4. Einrichtung nach Anspruch 2 oder 3, gekennzeichnet durch folgendes Merkmal : Die Anordnung des Leerlauf-Ventils (12, 18) erfolgt im Bereich einer mit dem Verdichtungsraum (1) verbundenen Ausnehmung (15) des Luftpresser-Zylindergehäuses (16), welche außerhalb des von der Zylinderbohrung gebildeten zylindrischen Verdichtungsraumes (1) liegt.

5. Einrichtung nach den Ansprüchen 2 und 3, gekennzeichnet durch folgendes Merkmal : Die Anordnung des Leerlauf-Ventils (19) erfolgt in einer Ausnehmung (20) der das Saugventil und das Druckventil tragenden Ventilplatte (21).

6. Einrichtung nach Anspruch 5, gekennzeichnet durch folgendes Merkmal : Die Ausnehmung (20) liegt innerhalb des von der Zylinderbohrung gebildeten Verdichtungsraumes (1) und innerhalb der das Saugventil und das Druckventil tragenden Ventilplatte (21).

7. Einrichtung nach einem der vorhergehenden Ansprüche, gekennzeichnet durch folgendes Merkmal : Das Leerlauf-Ventil (12, 19) wird von einer elastischen Lamelle gebildet.

8. Einrichtung nach den Ansprüchen 1 bis 5, gekennzeichnet durch folgende Merkmale :
a) das Leerlauf-Ventil (18) wird von einem starren Teller gebildet ;
b) unterhalb des starren Tellers ist eine in Schließrichtung des Leerlauf-Ventils (18) spannende Feder (18a) angeordnet.

## Claims

1. Apparatus for producing compressed gas, especially for a compressed-air brake system, having the following features :
a) a reciprocating piston compressor having a compression volume (1), a suction chamber (2) and a pressure chamber (4) is provided, it being possible for the compression volume (1) to be connected to the suction chamber (2) by way of a suction valve (3) and to the pressure chamber (4) by way of a pressure valve (6) ;
b) the pressure chamber (4) has a compressed-gas outlet (5) ;
c) the compressed-gas outlet (5) is connected by way of a pressure line (7) to a consumer, especially a consumer designed as a reservoir (8) ;
d) a pressure control valve device (9) connected between the consumer (8) and the suction chamber (2) is provided which switches the compressor from a delivery mode to an idle mode when a predetermined pressure has been reached in the consumer unit (8) ;
e) means are provided which, when the pressure control valve device (9) is switched to the idle mode, produce a connection between the compression volume (1) and the suction chamber (2) of the air compressor that is permanently open during the idle mode and which close this connection again when the pressure control valve device (9) is switched back to the delivery mode, characterised by the following features :
f) the suction valve (3) arranged between the suction chamber (2) and the compression volume (1) comprises a valve lamella which opens into the compression volume (1) during the suction phase of the air compressor ;
g) the means for producing a connection between the compression volume (1) and the suction chamber (2) that is permanently open during the idle mode comprise an idle valve device (11, 12) that is independent of the suction valve (3) and can be subjected to the pressure from the pressure control valve device (9) ;
h) the idle valve device (11,12) is arranged in such a manner that it does not project into the region in which the piston of the compressor travels.

2. Apparatus according to claim 1, characterised by the following features :
a) the idle valve device (11, 12) consists of an idle operating piston (11) arranged in the cylinder head (10) of the air compressor and an idle valve (12), arranged between the suction chamber (2) and the compression volume (1), which can be actuated by this operating piston (11) ;
b) the idle operating piston (11) can be subjected to the pressure of the consumer unit (8) by way of the pressure control valve device (9) during the idle mode, the stroke movement caused thereby opening the idle valve (12).

3. Apparatus according to claim 1 or 2, characterised by the following feature : the pressure control valve device (9) is integral with the cylinder head (10).

4. Apparatus according to claim 2 or 3, characterised by the following feature : the idle valve (12, 18) is arranged in the region of a recess (15) in the air-compressor cylinder housing (16), which recess communicates with the compression volume (1) and is outside the cylindrical compression volume (1) formed by the cylinder bore.

5. Apparatus according to claims 2 and 3, characterised by the following feature : the idle valve (19) is arranged in a recess (20) in the valve plate (21) that carries the suction valve and the pressure valve.

6. Apparatus according to claim 5, characterised by the following feature : the recess (20) is inside the compression volume (1) formed by the cylinder bore and inside the valve plate (21) that carries the suction valve and the pressure valve.

7. Apparatus according to any one of the preceding claims, characterised by the following feature : the idle valve (12, 19) is formed by a resilient lamella.

8. Apparatus according to claims 1 to 5, characterised by the following features :
a) the idle valve (18) is formed by a rigid plate ;
b) under the rigid plate is arranged a spring (18a) which biases it in the closing direction of the idle valve (18).

## Revendications

1. Dispositif pour la production de gaz comprimés, en particulier pour une installation de freinage à l'air comprimé, qui comporte les caractéristiques suivantes :
a) il est prévu un compresseur à piston à mouvement alternatif comportant un espace de compression (1), un espace d'admission (2) et un espace de refoulement (4), étant précisé que l'espace de compression (1) peut être relié à l'espace d'admission (2) par l'intermédiaire d'une soupape d'admission (3) et à l'espace de refoulement (4) par l'intermédiaire d'une soupape de refoulement (6) ;
b) l'espace de refoulement (4) présente une sortie (5) pour le gaz refoulé sous pression ;
c) la sortie (5) pour le gaz refoulé sous pression est reliée, par l'intermédiaire d'une conduite sous pression (7), à un récepteur conçu en particulier comme réservoir (8) ;
d) il est prévu un dispositif de soupape de régulation de pression (9) qui est mis en circuit entre le récepteur (8) et la chambre d'admission (2) et qui, lorsque l'on atteint une pression prédéterminée dans l'installation du récepteur (8), commute le compresseur pour le faire passer d'une phase de refoulement à une phase de marche à vide,
e) il est prévu des moyens qui, lorsque le dispositif de soupape de régulation de pression (9) commute pour passer dans la phase de marche à vide, réalisent une liaison, ouverte en permanence pendant la phase de marche à vide, entre l'espace de compression (1) et l'espace d'admission (2) et qui, lorsque le dispositif de soupape de régulation de pression (9) fait à nouveau passer dans la phase de refoulement, ferment à nouveau cette liaison,
caractérisé par les caractéristiques suivantes :
f) la soupape d'admission (3), disposée entre l'espace d'admission (2) et l'espace de compression (1), est constituée d'une lamelle formant soupape et s'ouvrant dans l'espace de compression (1) pendant la phase d'admission du compresseur d'air ;
g) les moyens de réalisation d'une liaison, ouverte en permanence pendant la phase de marche à vide, entre l'espace de compression (1) et l'espace d'admission (2) sont constitués d'un dispositif de soupape de marche à vide (11, 12) indépendant de la soupape d'admission (3) et sur lequel peut agir la pression du dispositif de soupape de régulation de pression (9) ;
h) le dispositif de soupape de marche à vide (11, 12) est disposé de façon à ne pas pénétrer dans la zone que parcourt le piston du compresseur.

2. Dispositif selon la revendication 1, caractérisé par les caractéristiques suivantes :
a) le dispositif de soupape de marche à vide (11, 12) est constitué d'un piston de commutation sur la marche à vide (11) disposé dans la culasse (10) du compresseur d'air et d'une soupape de marche à vide (12) que ce piston de commutation (11) peut manœuvrer et qui est disposée entre l'espace d'admission (2) et l'espace de compression (1) ;
b) pendant la phase de marche à vide, la pression qui règne dans l'installation réceptrice (8) peut agir sur le piston de commutation sur la marche à vide (11) par l'intermédiaire du dispositif de soupape de régulation de pression (9), étant précisé que la course du piston ainsi provoquée ouvre la soupape de marche à vide (12).

3. Dispositif selon la revendication 1 ou 2, caractérisé par la caractéristique suivante : le dispositif de soupape de régulation de pression (9) est intégré dans la culasse (10).

4. Dispositif selon la revendication 2 ou 3, caractérisé par la caractéristique suivante : la soupape de marche à vide (12, 18) est disposée dans la zone d'un évidement (15) du carter de cylindre du compresseur d'air (16) qui est relié à l'espace de compression (1) et qui se trouve à l'extérieur de l'espace cylindrique de compression (1) formé par l'alésage cylindrique.

5. Dispositif selon les revendications 2 et 3, caractérisé par la caractéristique suivante : la soupape de marche à vide (19) est disposée dans un évidement (20) de la plaque à soupapes (21) qui porte la soupape d'admission et la soupape de refoulement.

6. Dispositif selon la revendication 5, caractérisé par la caractéristique suivante : l'évidement (20) se situe à l'intérieur de l'espace de compression (1) formé par l'alésage cylindrique et à l'intérieur de la plaque à soupape (21) qui porte la soupape d'admission et la soupape de refoulement.

7. Dispositif selon l'une des revendications précédentes, caractérisé par la caractéristique suivante : la soupape de marche à vide (12, 19) est formée par une lamelle élastique.

8. Dispositif selon l'une des revendications 1 à 5, caractérisé par les caractéristiques suivantes :
a) la soupape de marche à vide (18) est formée par un disque rigide ;
b) en dessous du disque rigide est disposé un ressort (18a) qui contraint dans le sens de la fermeture de la soupape de marche à vide (18).
